# FASCICULE DE BREVET EUROPEEN

(11) **EP 0 647 738 B1**
(45) Date de publication et mention de la délivrance du brevet: **15.05.2002**
(21) Numéro de dépôt: 93402474.6
(22) Date de dépôt: 08.10.1993
(51) Int. Cl.: E01B 1/00, E01B 19/00

(54) **Dispositif de boîte à ressort pour l'isolation des fondations de voies ferrées**
Federnde Kastenvorrichtung zur Isolierung des Unterbaus eines Eisenbahngleises
Box spring device for insulating railway track foundations

(43) Date de publication de la demande: 12.04.1995
(73) Titulaire: Lacroix, Alain Serge Charles, F-44600 Saint Nazaire (FR)
(72) Inventeur: Lacroix, Alain Serge Charles, F-44600 Saint Nazaire (FR)
(74) Mandataire: Leprette, François

(56) Documents cités:
- EP-A- 0 554 238
- DE-B- 2 927 852
- US-A- 3 974 963
- US-A- 4 616 395

## Description

Lorsque les nuisances vibratoires et acoustiques, générées par le trafic ferroviaire, sont jugées inacceptables pour la traversée aérienne ou souterraine d'une zone d'habitation, il est possible, lors de la conception des voies de chemins de fer, de désolidariser globalement les fondations de celles-ci et filtrer ainsi efficacement les trépidations.

La présente invention concerne un dispositif permettant la mise en oeuvre de dalles béton armé de grande longueur, coulées sur place et levées, après séchage, par l'action combinée de boîtes à ressort hélicoïdal et de vérins hydrauliques, au travers de réservations préalablement embétonnées.

La technique antérieure à la présente invention pour la mise en oeuvre de telles fondations consiste, en général, à couler le béton sur des plaques ou des éléments en matières de synthèse aux caractéristiques élastiques limitées et mal connues. Cette technique ne permet pas d'obtenir des fréquences propres d'installation suffisamment basses pour garantir un bon filtrage. En outre, lors de la mise en oeuvre, des ponts rigides se créent entre dalle primaire et dalle suspendue. Ces points durs favorisent la transmission solidienne.

Le document DE-B-2927852, qui décrit par ailleurs la mise en oeuvre de supports élastiques intégrables lors de la coulée des fondations de voies, concerne des appuis caoutchouc de fréquence propre relativement élevée qui ne permettent pas un filtrage efficace.

La présente invention a pour objet un dispositif selon la revendication 1 annexée. Un tel dispositif conserve les avantages liés à l'utilisation de ressorts hélicoïdaux et permet, par la mise en oeuvre de vérins hydrauliques, le levage progressif de charges lourdes. Le vérin hydraulique permet la précontrainte du ressort. C'est la libération du ressort hélicoïdal qui assure le levage de la fondation.

L'absence de vis de réglage, en partie basse, dans la présente invention garantit la reprise des efforts horizontaux génères par les courbes de la voie.

La présence d'amortisseurs visqueux combinés avec les ressorts complète l'efficacité de la suspension lors du passage des convois.

Une fois l'opération de levage et de réglage de la fondation terminée, les vérins hydrauliques sont écartés et, comme dans le cas d'un plancher flottant sur boîtes à ressort, la fondation de la voie ferrée est totalement désolidarisée de la dalle primaire.

Le dispositif hydraulique permet de faire varier les caractéristiques de la suspension en fonction d'une éventuelle évolution des charges.

Le choix des ressorts et des amortisseurs et leur répartition permet de reprendre les charges statiques (fondation béton) et dynamiques (passage des convois) en fonction du tracé de la voie.

En particulier, lors du passage de la zone non-isolée à la zone isolée, les appuis seront concentrés pour augmenter la raideur de la fondation et permettre un passage progressif en voies suspendues.

Les boîtes à ressorts destinées à la suspension des fondations de voies ferrées sont constituées :
- d'une réservation avec ancrages, embétonnées lors de la coulée et protégée contre la corrosion,
- d'un noyau constitué par un ressort protégé et ses plaques d'appui inférieures et supérieures, et d'un éventuel amortisseur,
- d'un trèfle (6) équipé de 3 vis de réglage, le trèfle et la bague d'appui interne étant conformés de façon à constituer un ensemble de type à baïonnette permettant d'une part l'engagement du trèfle dans la bague d'appui pour l'interposition de celui-ci entre la bague et la boîte à ressort, et d'autre part la rotation du dit trèfle de façon à remplir une fonction d'appui contre la bague, lesdites vis de réglage permettant de transférer à la boîte à ressort, après levage de la dalle de fondation, par un vérin provisoirement verrouillé dans la partie supérieure de la réservation et prenant appui sur la boîte à ressort, les efforts transmis par la bague d'appui interne au trèfle,
- d'un outillage hydraulique dont la mise en oeuvre est limitée aux opérations de levage et de réglage,
- d'un couvercle assurant l'étanchéité après dépose du vérin.

La figure 1 représente une coupe de principe d'une voie suspendue.

La figure 2 représente la vue longitudinale correspondante.

La figure 3 représente une coupe de boîte à ressort avec son amortisseur.

Les figures 4a et 4b représentent la boîte à ressort introduite dans la réservation.

Les figures 5a et 5b représentent la mise en oeuvre du vérin pour le levage progressif de la fondation de la voie ferrée.

Les figures 6a et 6b représentent la boîte à ressort après dépose du vérin et fermeture du couvercle.

Le dispositif de la présente invention est donc constitué d'une réservation (1) intégrée dans la dalle (2) lors de la coulée du béton, la dalle primaire (3) servant de coffrage. Des ancrages prévus sur les réservations (4) permettent de solidariser celles-ci avec le béton et son armature.

Après séchage de la dalle, la boîte à ressort (5) est introduite dans la réservation et tournée de 60° pour que le trèfle (6) assure son rôle de plaque d'appui.

Le vérin (7) est, à son tour, introduit et verrouillé dans la réservation pour assurer le levage de la dalle par pression sur le ressort. L'effort du vérin est donc transmis à la dalle primaire (3) par l'intermédiaire du ressort précontraint.

Les 3 vis (8) ne participent pas aux efforts dynamiques de levage.

L'opération est progressive et peut être renouvelée jusqu'à la hauteur de levage souhaitée.

Le vérin est ensuite libéré de sa pression hydraulique et déverrouillé de la réservation. L'énergie potentielle est alors engrangée dans le ressort précontraint qui la délivrera lors du levage de la dalle (2) en fonction de l'avancement des travaux de précontrainte sur les autres réservations. Quand les ressorts sont précontraints en nombre suffisant, la dalle (2) s'élève de façon progressive.

Les 3 taquets (10) interdisent tout glissement horizontal de la partie supérieure du ressort.

Le couvercle (11) est mis en place avec un joint d'étanchéité adapté (12).

## Revendications

1. Dispositif pour la mise en oeuvre de fondations élastiques sur appuis ponctuels pour voies ferrées, **caractérisé en ce qu'**il comprend :
- une réservation (1) munie d'ancrages (4) pour solidariser la dite réservation à une dalle de fondation (2) lors de la coulée de celle-ci sur une dalle primaire, ladite réservation étant munie d'une bague d'appui interne,
- une boîte à ressort hélicoïdal (5) insérée dans la réservation et destinée à coopérer avec la dalle primaire et la dite bague d'appui pour former un appui ponctuel, basse fréquence, pour la dalle de fondation,
- un trèfle (6) équipé de trois vis de réglage (8), le trèfle et la bague d'appui interne étant conformés de façon à constituer un ensemble de type à baïonnette permettant d'une part l'engagement du trèfle dans la bague d'appui pour l'interposition de celui-ci entre la bague et la boîte à ressort, et d'autre part la rotation du dit trèfle de façon à remplir une fonction d'appui contre la bague, lesdites vis de réglage permettant de transférer à la boîte à ressort, après levage de la dalle de fondation par un vérin (7) provisoirement verrouillé dans la partie supérieure de la réservation et prenant appui sur la boîte à ressort, les efforts transmis par la bague d'appui interne au trèfle.

2. Dispositif suivant la revendication 1) **caractérisé en ce qu'**il peut être combiné avec un amortisseur visqueux.

3. Dispositif suivant les revendications 1) et 2) **caractérisé en ce qu'**il est visitable après la mise en service de la fondation élastique pour permettre le réglage et l'accord en fréquence en cas d'évolution des conditions du trafic ferroviaire grâce au vérin (7) introduit et verrouillé dans la réservation comme lors des opérations de levage.

## Claims

1. Apparatus for the construction of elastic foundations on ponctual supports for railways, **characterised by** :
- a case (1) with anchor bars (4) to fix it to a foundation slab (2) when pouring concrete on the primary slab, the case beeing fitted with an internal support collar,
- an helicoid spring unit (5) integrated in the case, meant to cooperate with the primary slab and the support collar to be used as a ponctual support, low frequency, for the foundation slab,
- a trefoil (6) equiped with three regulation screws (8), the trefoil and the internal support collar beeing formed in order to to make a unit of bayonet type allowing on one side, the fitting of the trefoil inthez support collar to position it between the collar and the spring unit, and on the other side. the rotation of the trefoil in order to fill a support function against the collar, the regulation screws allowing transmission to the spring unit, after lifting the foundation slab by jack (7), temporarily locked in upper part of the case and taking support on the spring unit, the efforts transmitted to the trefoil by the internal support collar.

2. Method as set forth in claim 1 **characterised in that** the spring unit can be combined with a viscous medium absorber.

3. Method as set forth in claim 1 and 2 **characterised in that** inspection of the spring unit after the setting to work of the elastic foundation to allow the adjustment in height and frequency in a case of traffic railway increase is possible with the jack fitted and locked in the case as during the lifing operations.

## Patentansprüche

1. Einrichtung für den Einsatz von elastischen Fundamenten auf punkteweis verteilten Federelementen für Bahngleise **dadurch gekennzeichnet, daß** es besteht aus :
- einem Gehäuse (1) mit Verankerungen, die die Festverbindung dieses Gehäuse in einem Betonfundament (2), das auf einen Unterbau gegossen wird, sichern. und daß dieses Gehäuse mit einem inneren Druckring ausgestattet ist.
- einem Schraubenfederelement (5) das in das Gehäuse eingesetzt wird und zusammen mit dem Unterbau und dem inneren Druckring ein punktförmiges Federelement im tiefen Frequenzbereich für das Betonfundament formt.
- einer kleeblattförmigen Scheibe (6) mit 3 Einstellschrauben (8), wobei das Kleeblatt und der innere Ring eine baionettenförmige Blockiereinrichtung formen mit der einerseits das Kleeblatt in den inneren Druckring eingesetzt wird damit es sich zwischen Ring und Federelement befindet, und andererseits die Drehung des Kleeblatt erlaubt, damit dieses Druck auf den Ring ausüben kann, dank obengenannter Einstellschrauben werden die Kräfte, die der innere Druckring aud das Kleeblatt überträgt nach dem Heben des Betonfundaments durch einen Hydraulikheber (7). der provisorisch in das Oberteil des Gehäuses eingesetzt wird und der sich auf das Federelement stützt, an das Federelement abgegeben

2. Einrichtung nach Anspruch 1) **dadurch gekennzeichnet. daß** sie mit einem VISCO-Dämpter kombiniert werden kann.

3. Einrichtung nach den Ansprüchen 1) und 2) **dadurch gekennzeichnet. daß** sie nach der Inbetriebnahme des elastischen Fundaments besichtigbar ist und so die Einstellung und Übereinstimmung der Frequenz erlaubt für den Fall. daß sich die Bedingungen des Bahnverkehrs ändern, und zwar mit Hilfe eines Hydraulikhebers (7) der. wie für den Hebungsarbeitsgang. in das Gehäuse eingesetzt wird.
